# EUROPÄISCHE PATENTSCHRIFT

(11) **EP 1 363 300 B1**
(45) Veröffentlichungstag und Bekanntmachung des Hinweises auf die Patenterteilung: **26.03.2008**
(21) Anmeldenummer: 03010745.2
(22) Anmeldetag: 14.05.2003
(51) Int. Cl.: H01H 1/58, H01H 71/02

(54) **Leistungsschalter für hohe Ströme und Niederspannung**
Circuit breaker for high currents and low voltage
Disjoncteur pour courants élevés et basse tension

(30) Priorität: 17.05.2002 DE 10222011
(43) Veröffentlichungstag der Anmeldung: 19.11.2003
(73) Patentinhaber: Moeller GmbH, 53115 Bonn (DE)
(72) Erfinder: Fleitmann, Gregor, 50169 Kerpen (DE); Linzenich, Uwe, 52152 Simmerath (DE)

(56) Entgegenhaltungen:
- US-A- 4 598 186
- US-A- 4 849 589
- US-A- 4 866 225
- US-B1- 6 225 884

## Beschreibung

Die Erfindung betrifft einen Leistungsschalter für hohe Ströme und Niederspannung nach dem Oberbegriff von Anspruch 1.

Aus der Druckschrift EP 0 206 882 B1 ist ein Leistungsschalter bekannt. Ein Gehäuse aus isolierendem Formstoff besteht aus einem Unterteil und aus einem auf diesem aufzuschraubenden Oberteil und ist durch parallel verlaufende innere Zwischenwände in mehrere nebeneinander liegende Polräume aufgeteilt. Ein Betätigungsmechanismus, eine der Polzahl des Leistungsschalters entsprechende und durch den Betätigungsmechanismus betätigbare Anzahl von Kontakteinheiten, zugehörige Lichtbogenlöscheinheiten, zu- und abgehende Anschlussmittel sowie Auslösemittel zum automatischen Öffnen der Kontakteinheiten beim Überschreiten einstellbarer Grenzbedingungen durch die über die Kontakteinheiten fließenden Ströme sind in dem Unterteil gelagert und dort zum Teil befestigt. Jeder Polraum weist einen mit dem Bodenteil verbundenen feststehenden Kontakt und mehrere parallel angeordnete bewegliche Kontaktfinger auf. Die beweglichen Kontaktfinger sind gegen die Wirkung von Kontaktdruckfedern begrenzt in einem U-förmigen metallischen Kontakthalter gelagert. In abgewandter Richtung von den Kontaktdruckfedern sind die Kontakthalter aller Pole mit einem quer über die Polräume sich erstreckenden Verbindungssteg verschraubt. Der Verbindungssteg besteht aus einem mit Kunststoff umspritzten stangenartigen Stahlkern und ist zwischen Unterteil und Oberteil drehbar gelagert. Dazu sind in den Zwischenwänden entsprechende Lagerstellen ausgeformt. An dem Verbindungssteg sind Abschirmsegmente angeformt, die isolierend in tiefe Nuten greifen, die sich an für den Verbindungssteg vorgesehenen Aussparungen in den Zwischenwänden anschließen. Der Kontakthalter des mittleren Pols ist gelenkig mit unteren Kniehebeln eines zu dem Betätigungsmechanismus gehörenden Kniehebelsystems verbunden. Der Betätigungsmechanismus weist außer dem Kniehebelsystem noch einen Betätigungshebel, einen Kraftspeicher, einen ver- und entklinkbaren Stützhebel und einen mit den Auslösemittel in Wirkverbindung stehenden Verklinkungsmechanismus auf. Der Betätigungsmechanismus ist zwischen zwei Seitenblenden gelagert, die ihrerseits im Unterteil befestigt sind. Mittels des Betätigungsmechanismus nehmen die Kontaktfinger gegenüber den feststehenden Kontakten eine geöffnete bzw. ge-Schlossene Stellung ein. Die Kontaktfinger sind in abgewandter Richtung von den Festkontakten und jenseits ihrer Lagerachse in den Kontakthaltern mit je einem flexiblen Verbindungsleiter verbunden, der unterhalb des Verbindungssteges verläuft und am anderen Ende mit einer festliegenden Stromschiene verbunden ist.

Ein Nachteil dieser Lösung besteht darin, dass im Zusammenwirken der metallischen Kontakthalter mit dem metallischen Betätigungsmechanismus und dem Verbindungssteg eine nicht unerhebliche Gefahr einer elektrischen Spannungsverschleppung zwischen den Polräumen bzw. den Kontakteinheiten besteht. Weiterhin kann infolge der Art der Kopplung der Kontakteinheiten mit dem Betätigungsmechanismus und infolge ihrer durch den Verbindungssteg festgelegten Drehachse nur ein mäßiger Kompromiss zwischen dem Öffnungswinkel der Kontakteinheiten, der Kraftübertragung vom Betätigungsmechanismus auf die Kontakthalter sowie der Öffnungs- und der Schließgeschwindigkeit der Kontakteinheiten erlangt werden. Die flexiblen Verbindungsleiter werden bedingt durch ihre Anordnung und Länge bei Schaltvorgängen erheblich gestaucht bzw. gedehnt, sodass die Verbindungsleiter sowohl einem nicht zu vernachlässigenden Verschleiß ausgesetzt sind als auch erhebliche Kräfte auf die Kontaktfinger ausüben und damit deren Dynamik bei Schaltvorgängen nachteilig beeinflussen.

Aus der Druckschrift US 4 849 589 A ist ein gattungsgemäßer dreipoliger Leistungsschalter bekannt. Ein aus massivem Isolierstoff geformter querliegenden Verbindungssteg verläuft oberhalb eines Teils von Kontaktdruckfedern, während ein anderer Teil von Kontaktdruckfedern demgegenüber versetzt angeordnet ist. Metallische Kontakthalter sind über U-förmige Metallklammern mit dem Verbindungssteg verbunden. Der Kontakthalter des mittleren Polraums ist mit einem Betätigungsmechanismus gelenkig gekoppelt. Alle Kontakthalter sind in einem Gehäuseunterteil schwenkbar gelagert. Die Kontaktfinger mit festliegenden Stromschienen verbindende flexible Verbindungsleiter sind um die Schwenkachsen der Kontakthalter herum geführt. Die metallischen Kontakthalter. Ein Nachteil dieser Lösung besteht darin, dass im Zusammenwirken der metallischen Kontakthalter mit dem metallischen Betätigungsmechanismus wiederum eine nicht unerhebliche Gefahr einer elektrischen Spannungsverschleppung zwischen den Polräumen bzw. den Kontakteinheiten besteht. Infolge der von dem Betätigungsmechanismus abgekoppelten Lagerung der Kontakthalter besteht eine nachteilige Empfindlichkeit gegenüber Toleranzen der Einbaulage des Betätigungsmechanismus, der Lagerung der Kontakthalter sowie der gelenkigen Kopplung zwischen Betätigungsmechanismus und mittlerem Kontakthalter unterein-ander. Die bei der erstgenannten Lösung mit der Anordnung der flexiblen Verbindungsleiter verbundenen Nachteile treten auch hier auf.

Ein nach US 4 866 225 A bekannter dreipoliger Leistungsschalter weist einen querliegenden Verbindungssteg auf, der eine mit Isolierstoff teilweise umformte stangenartige Metallversteifung enthält, der versetzt gegenüber Kontaktdruckmitteln verläuft. Aus Isolierstoff bestehende Kontakthalter sind einstückig mit den isolierenden Teilen des Verbindungsstegs verbunden. Jeweils zwischen zwei Polräumen angeordnete Verbindungsglieder sind einerseits starr mit der Metallversteifung und anderseits gelenkig mit einem Betätigungsmechanismus verbunden. Über die metallischen Verbindungen zur Metallversteifung besteht die Gefahr von Spannungsverschleppungen zum Betätigungsmechanismus. Diese Lösung erfordert eine vom Betätigungsmechanismus abgekoppelte Lagerung des Verbindungssteges, wodurch hier eine nachteilige Empfindlichkeit gegenüber Toleranzen der Einbaulage des Betätigungsmechanismus, der Lagerung des Verbindungsstegs sowie der gelenkigen Kopplung zwischen Betätigungsmechanismus und Verbindungssteg untereinander besteht.

Der Erfindung liegt daher die Aufgabe zugrunde, eine verbesserte Kontakthalter-Verbindungssteg-Anordnung zu schaffen.

Ausgehend von einem Leistungsschalter der eingangs genannten Art wird die Aufgabe erfindungsgemäß durch die Merkmale des unabhängigen Anspruches gelöst, während den abhängigen Ansprüchen vorteilhafte Weiterbildungen der Erfindung zu entnehmen sind.

Durch die Anordnung des Stahlkerns direkt oberhalb der Kontaktdruckfedern ist die Verformung des Verbindungssteges sehr gering, da sie lediglich auf Biegung und nicht wie bei einer Torsionswelle mit langen Hebelarmen auf Verdrehung belastet wird, wobei die Schwenkachse in einfacher Weise durch das in den Seitenblenden des Betätigungsmechanismus gelagerte Halteblech bestimmt wird. Dadurch wird trotz der vorteilhaften einstückigen Formgebung von Kontakthaltern und Verbindungssteg die Übertragung hoher Kontaktkräfte bei einer geringen zulässigen Verformung der beweglichen Teile der Kontakteinheiten verbessert. Durch die Lagerung des Halteblechs und damit der beweglichen Teile des Kontaktsystems in den Seitenblenden des Betätigungsmechanismus besteht keine quer durch das Gehäuse verlaufende Lagerachse für diese beweglichen Teile. Dadurch lässt sich in vorteilhafter Weise ein von elektrischer Spannung freier Betätigungsmechanismus mit dem Kontaktsystem zu einer kompakten Bauweise kombinieren, wobei eine elektrische Spannungsverschleppung über den metallischen Betätigungsmechanismus vermieden wird. Damit lassen sich möglichst große Luft- und Kriechstrecken zwischen den einzelnen Polräumen und zwischen diesen und den mit dem Betätigungsmechanismus verbundenen Bedienelementen realisieren, was sich mit Vorteil insbesondere an der oberen Grenze der Niederspannung, d.h. bei 1000 V, auswirkt. Die geometrische Lage der Schwenkachse der Kontakthalter ist unabhängig von den Strombahnen festlegbar. Durch ihre optimale Führung in Verlängerung zu der genannten Schwenkachse erfahren die flexiblen Verbindungsleiter - i. Allg. Litzenleiter - während der Schaltvorgänge nur eine geringe Relativbewegung und können deutlich kürzer ausgeführt werden, wobei gleichzeitig eine große Öffnungsstrecke zwischen den feststehenden Kontakten und den Kontaktfingern verwirklicht werden kann. Die erheblich verringerte Relativbewegung der Verbindungsleiter verringert deren Stauchung bzw. Dehnung. Das hat einerseits einen geringeren Verschleiß der Verbindungsleiter und anderseits eine geringere Kraftbeaufschlagung der Kontaktfinger durch die Verbindungsleiter zur Folge, was zu einer verbesserten Schaltdynamik der Kontaktfinger führt. Die günstige Lage der genannten Schwenkachse und die kompakte Bauweise des Verbindungssteges erlauben eine quasi direkte Kraftübertragung vom Stützhebel des Betätigungsmechanismus, d.h. über den kurzen Weg von dem mit einem Ende im Stützhebel gelagerten und mit dem anderen Ende mit dem Halteblech verbundenen und fast gestreckten Kniehebelsystem, auf die beweglichen Teile des Kontaktsystems. Damit können relativ kurze Öffnungszeiten des Kontaktsystems beim Auslösen des Leistungsschalters erreicht werden. Die Seitenblenden können in üblicher Weise als Bleche ausgebildet sein. Als Seitenblenden können aber auch die Zwischenwände dienen.

Eine Weiterbildung der Erfindung besteht in der vorteilhaften Ausbildung des Halteblechs. Das Halteblech besitzt durch eine U-förmige Ausbildung eine ausreichende Steifigkeit. Die direkte Verbindung des Halteblechs mit dem Verbindungssteg wirkt sich positiv auf die Verwindungssteifigkeit der beweglichen Teile der Kontakteinheiten aus. Für eine günstige Momentübertragung vom Kniehebelsystem des Betätigungsmechanismus auf die Kontakteinheiten sind untere Kniehebel etwa in der Mitte zwischen der Befestigung an dem Verbindungssteg und der Lagerung in den Seitenblenden angelenkt. In eine weiteren Fortbildung der Erfindung werden die Lagerstellen platzsparend durch Nietgelenke realisiert.

Die von seitlichen einfachen Stützlaschen aufzunehmenden Kräfte erhöhen die Biegesteifigkeit der beweglichen Teile der Kontakteinheiten. Dieser Vorteil wirkt sich insbesondere bei Leistungsschaltern mit mehr als drei Polen aus. Die beweglichen Teile des Kontaktsystems werden auf diese Weise an den beiden seitlichen Enden zusätzlich abgefangen, um der Konstruktion eine möglichst große Stabilität zu verschaffen. Die Stützlaschen benötigen zum Verschwenken ebenfalls keine durchgehende, im Unterteil gelagerte Schwenkachse. Die schwenkbare Lagerung der Stützlaschen erfolgt vorzugsweise über platzsparende Nietgelenke, die mit im Unterteil festgelegten Stützwinkeln verbunden sind.

Weitere Einzelheiten und Vorteile der Erfindung ergeben sich aus dem folgenden, anhand von Figuren erläuterten Ausführungsbeispiel. Es zeigen
- Figur 1:: einen erfindungsgemäßen dreipoligen Leistungsschalter bei abgenommenem Oberteil des Gehäuses und entferntem Betätigungsmechanismus in perspektivischer, im wesentlichen von der Frontseite gesehener Ansicht;
- Figur 2:: eine perspektivische Teildarstellung des erfindungsgemäßen Leistungsschalters, gegenüber der Darstellung von Fig. 1 von unten links gesehen;
- Figur 3:: eine weitere perspektivische Teildarstellung des erfindungsgemäßen Leistungsschalters, gegenüber der Darstellung von Fig. 1 von oben links gesehen.

Der für hohe Ströme ausgelegte dreipolige Niederspannungs-Leistungsschalter ist von einem Formgehäuse umgeben, von dem in Fig. 1 nur das Unterteil 2 dargestellt ist. Die seitlichen Außenwände 4 und die beiden Zwischenwände 5 dienen zur seitlichen Begrenzung von drei parallel verlaufenden Polräumen 6 bis 8. Den Polräumen 6 bis 8 sind Kontakteinheiten 9, 10 und 11 zugeordnet. Jede Kontakteinheit 9, 10, 11 besteht aus einem im Unterteil 2 festgelegten feststehenden Kontakt 16, mehreren parallel angeordneten beweglichen Kontaktfingern 18 sowie einer Lichtbogenlöscheinheit 20. Die zu einer Kontakteinheit 9, 10 bzw. 11 gehörenden Kontaktfinger 18 sind mittels einer Schwenkachse 22 in einem U-förmigen Kontakthalter 24 begrenzt schwenkbar gelagert und stützen sich in bekannter Weise gegen Kontaktdruckfedern 26 ab. Die feststehenden Kontakte 16 sind über erste Stromschienen 12 mit ersten Anschlussklemmen 14 verbunden. Die Kontaktfinger 18 sind über flexible Verbindungsleiter 17 mit zweiten Stromschienen 13 verbunden, an die sich nicht dargestellte zweiten Anschlussklemmen anschließen.

Am Boden 3 des Unterteils 2 sind zwei Seitenblenden 28 parallel beabstandet befestigt, welche die Kontakteinheit 10 des mittleren Pols umgreifen und zwischen denen ein Betätigungsmechanismus 30 beweglich lagert. Der Betätigungsmechanismus 30 enthält einen Betätigungshebel 32, über den der Leistungsschalter von außen bedienbar ist. Der Betätigungsmechanismus 30 weist weiterhin ein Kniehebelsystem 34 auf und ist über nicht dargestellte Auslösemittel auslösbar. Der Aufbau und die Wirkungsweise eines derart üblichen Betätigungsmechanismus 30 ist aus der eingangs genannten EP 0 206 882 B1 zu ersehen. Der Kniehebelmechanismus 34 ist mit einem Federkraftspeicher verbunden und weist einen oberen Kniehebel sowie zwei über eine Kniehebelachse mit diesen verbundene untere Kniehebel 36 auf.

Über einen querliegenden Verbindungssteg 38 sind die Kontakthalter 24 aller Kontakteinheiten 9 bis 11 miteinander verbunden. Die Kontakthalter 24 und der Verbindungssteg 38 sind in einem Stück aus isolierendem Formstoff hergestellt worden, wobei ein ebenfalls querliegender stangenartiger Stahlkern 40 umspritzt wurde. Der oberhalb der Kontaktdruckfedern 26 verlaufende Stahlkern 40 verleiht dem aus den drei Kontakthaltern 24 und dem Verbindungssteg 38 bestehenden beweglichen System eine ausreichende Steifigkeit sowohl gegen Verbiegung als auch gegen Verwindung. Ein U-förmiges Halteblech 42 umgreift mit seinem Mittelschenkel 44 und seinen beiden Außenschenkeln 46 den Kontakthalter 24 der mittleren Kontakteinheit 10 und ist an seinem zu der Lichtbogenlöscheinheit 20 weisenden Ende über zwei Abwinkelungen 48 mit dem Verbindungssteg 38 unbeweglich verschraubt. Am anderen Ende des Halteblechs 42 sind die Außenschenkel 46 über jeweils eine als Nietgelenk ausgeführte Lagerstelle 50 in den Seitenblenden 28 schwenkbar gelagert. Durch die Lagerstellen 50 verläuft die Schwenkachse 51 des Haltebleches 42. Um die Kontakteinheiten 9 bis 11 von einer geöffneten Stellung in eine geschlossene Stellung bzw. umgekehrt überführen zu können, ist das Halteblech 42 in seinem mittleren Bereich mit seinen Außenschenkeln 46 über ebenfalls nietenförmige Gelenke 52 mit den unteren Kniehebeln 36 verbunden.

Die Verbindungsleiter 17 verlaufen annähernd in einer Ebene, welche die Verbindungspunkte der Verbindungsleiter 17 mit den Kontaktfingern 18 und die Schwenkachse 51 einschließt, sodass die Verbindungspunkte der Verbindungsleiter 17 mit den zweiten Stromschienen 13 ebenfalls annähernd in dieser Ebene liegen. Die Verbindungsleiter 17 haben eine relativ kleine Längenausdehnung, sind bei Schaltvorgängen nur geringen Stauch- und Dehnbewegungen und damit geringen inneren Reibungen ausgesetzt und üben relativ geringe Kraft- und Drehmomente auf die Kontaktfinger 18 aus.

Um die Schaltbewegungen zu ermöglichen, sind in den Zwischenwänden 5 längliche Aussparungen 54 für den Verbindungssteg 38 vorgesehen. Das aus den Kontakthaltern 24 und dem Verbindungssteg 38 bestehende Formteil enthält weiterhin vier Abschirmsegmente 56 und 57, die jeweils paarweise und in engem Abstand zu beiden Seiten der Zwischenwände 5 verlaufen. Damit wird trotz der vorhandenen Aussparungen 54 im Bereich entstehender Lichtbögen eine Abschirmung zwischen benachbarten Polräumen 6, 7 bzw. 7, 8 bewirkt. Diese Schutzmaßnahme gegen Querkurzschlüsse und Spannungsverschleppungen infolge von Lichtbogengasen beim Auftreten von äußeren Kurzschlüssen wird noch erheblich dadurch verbessert, dass in den Lichtbogenlöscheinheiten 20 beidseitig isolierende Einsätze 58 aus gasendem Material eingebracht sind, die bis knapp vor den Verbindungssteg 38 im Bereich der Aussparungen 54 reichen.

Um einer Verbiegung des Verbindungssteges 38 und damit einem ungleichmäßigen Schalten der Kontakteinheiten 9 bis 11 bei hohen mechanischen Belastungen noch besser zu begegnen, sind an den Außenseiten der zu den beiden äußeren Kontakteinheiten 9 und 11 gehörenden Kontakthalter 24 Stützlaschen 60 aus Blech unbeweglich befestigt, die in geringem Abstand zu den Außenwänden 4 verlaufend im Unterteil 2 schwenkbar gelagert sind. Jeweils eine gelenkige Nietverbindung 62 verbindet eine der Stützlaschen 60 mit jeweils einem Stützwinkel 64. Die Stützwinkel 64 sind im Unterteils 2 dadurch befestigt, dass sie beim Verschrauben der zweiten Stromschienen 13 im Unterteil 3 zwischen einer in der zugehörigen Stromschiene 13 zurückgesetzt ausgebildeten Abstufung 66 und dem Boden 3 kraft- und formschlüssig festgelegt worden sind.

## Patentansprüche

1. Leistungsschalter für hohe Ströme und Niederspannung, enthaltend
- ein aus einem Unterteil (2) und einem Oberteil zusammengesetztes Formgehäuse mit durch parallel verlaufende Zwischenwände (5) gebildeten Polräumen (6 ... 8),
- einen Betätigungsmechanismus (30), der ein Kniehebelsystem (34) aufweist und in feststehenden Seitenblenden (28) gelagert ist,
- mit dem Betätigungsmechanismus (30) zusammenwirkende Auslösemittel,
- eine der Anzahl der Polräume (6 ... 8) entsprechende Anzahl von Kontakteinheiten (9 ... 11), die jeweils einen mit dem Unterteil (2) verbundenen feststehenden Kontakt (16) und mehrere parallel angeordnete bewegliche Kontaktfinger (18), die in einem U-förmigen Kontakthalter (24) gegen die Wirkung von Kontaktdruckfedern (26) begrenzt schwenkbar gelagert und über flexible Verbindungsleiter (17) mit feststehenden Stromschienen (13) verbunden sind, sowie eine Lichtbogenlöscheinheit (20) enthalten, wobei die zu einem mittleren Polraum (7) gehörende Kontakteinheit (10) mit dem Kniehebelsystem (34) gelenkig gekoppelt ist,
- einen querliegenden, isolierenden Verbindungssteg (38), der die Kontakthalter (24) aller Kontakteinheiten (9 ... 11)verbindet,
**dadurch gekennzeichnet, dass**
- der Verbindungssteg (38) einen mit Formstoff allseitig umspritzten stangenartigen Stahlkern (40) enthält, der oberhalb der Kontaktdruckfedern (26) verläuft,
- die Kontakthalter (24) aus isolierendem Formstoff bestehen und einstückig mit dem Verbindungssteg (38) verbunden sind,
- ein Halteblech (42) mit dem Verbindungssteg (38) in einem mittleren Polraum (7) starr verbunden, mit dem Betätigungsmechanismus (30) gelenkig gekoppelt und in den Seitenblenden (28) schwenkbar gelagert ist und
- die flexiblen Verbindungsleiter (17) mit den zugehörigen Stromschienen (13) im Nahbereich der geometrischen Schwenkachse (51) des Haltebleches (42) verbunden sind und annähernd radial zur Schwenkachse (51) verlaufen.

2. Leistungsschalter nach vorstehendem Anspruch, **dadurch gekennzeichnet, dass** das Halteblech (42) U-förmig ausgebildet ist, mit seinen Außenschenkeln (46) den Kontakthalter (24) der mittleren Kontakteinheit (10) seitlich umgreift und in den Seitenblenden (28) gelagert ist.

3. Leistungsschalter nach vorstehendem Anspruch, **dadurch gekennzeichnet, dass** das Halteblech (42) mit mindestens einer endseitig an seinem Mittelschenkel (44) ausgebildeten Abwinkelung (48) an dem Verbindungssteg (38) angeschraubt ist.

4. Leistungsschalter nach vorstehendem Anspruch, **dadurch gekennzeichnet, dass** etwa in der Mitte zwischen der mindestens einen Abwinklung (58) und den Lagerstellen (50) der Außenschenkel (46) in den Seitenblenden (28) untere Kniehebel (36) des Kniehebelsystems (34) an den Außenschenkeln (46) angelenkt sind.

5. Leistungsschalter nach einem der vorstehenden Ansprüche, **dadurch gekennzeichnet, dass** die Lagerstellen (50) des Halteblechs (42) in den Seitenblenden (28) als Nietgelenke ausgebildet sind.

6. Leistungsschalter nach einem der vorstehenden Ansprüche, **dadurch gekennzeichnet, dass** jeweils eine Stützlasche (60) einerseits unbeweglich mit dem Kontakthalter (24) der beiden äußeren Kontakteinheiten (9, 11) verbunden und anderseits gelenkig im Unterteil (2) festgelegt ist.

7. Leistungsschalter nach vorstehendem Anspruch, **dadurch gekennzeichnet, dass** jeweils eine Stützlasche (60) über eine gelenkige Nietverbindung (62) mit einem Stützwinkel (64) verbunden ist, der seinerseits zwischen der feststehenden Stromschiene (13) der jeweiligen Kontakteinheit (9, 11) und dem Boden (3) des Unterteils (2) festgelegt ist.

## Claims

1. Circuit breaker for high currents and low voltage, comprising:
a moulded housing composed of a lower part (2) and an upper part with pole spaces (6...8) formed by parallel intermediate walls (5),
an actuating mechanism (30), which has a bell-crank system (34) and is mounted in fixed side screens (28),
release means cooperating with the actuating mechanism (30),
a number of contact units (9...11) which corresponds to the number of the pole spaces (6...8), which each contain a fixed contact (16) connected to the lower part (2) and a plurality of movable parallel contact fingers (18), mounted in a U-shaped contact holder (24) in a restrictedly pivotal manner with respect to the effect of contact compression springs (26) and connected via flexible jumpers (17) to fixed conductor rails (13), and also contain an arc extinguisher unit (20), the contact unit (10) belonging to a central pole space (7) being articulated to the bell-crank system (34),
a transversely positioned insulating connecting link (38), which connects the contact holders (24) of all the contact units (9...11),
**characterised in that**
the connecting link (38) contains a bar-type steel core (40) encapsulated on all sides by moulding material, which core extends above the contact compression springs (26),
the contact holders (24) consist of insulating moulding material and are connected integrally with the connecting link (38),
a sheet-metal holding plate (42) is rigidly connected to the connecting link (38) in a central pole space (7), is articulated to the actuating mechanism (30) and is mounted pivotally in the side screens (28)
and the flexible jumpers (17) are connected to the associated conductor rails (13) in the vicinity of the geometric pivot axis (51) of the sheet-metal holding plate (42) and extend approximately radially to the pivot axis (51).

2. Circuit breaker according to the preceding claim, **characterised in that** the sheet-metal holding plate (42) is U-shaped, laterally encompasses with its outer arms (46) the contact holder (24) of the central contact unit (10) and is mounted in the side screens (28).

3. Circuit breaker according to the preceding claim, **characterised in that** the sheet-metal holding plate (42) is screwed onto the connecting link (38) with at least one bend (48) formed at the end of its central arm (44).

4. Circuit breaker according to the preceding claim, **characterised in that** lower bell-crank levers (36) of the bell-crank system (34) are articulated to the outer arms (46) in the side screens (28) approximately in the centre between the at least one bend (58) and the bearing points (50) of the outer arms (46).

5. Circuit breaker according to any one of the preceding claims, **characterised in that** the bearing points (50) of the sheet-metal holding plate (42) are constructed as rivet joints in the side screens (28).

6. Circuit breaker according to any one of the preceding claims, **characterised in that** a respective supporting lug (60) on the one hand is immovably connected to the contact holder (24) of the two outer contact units (9, 11) and on the other hand is articulated in the lower part (2).

7. Circuit breaker according to the preceding claim, **characterised in that** a respective supporting lug (60) is connected to a support bracket (64) via an articulated rivet connection (62), which bracket is arranged between the fixed conductor rail (13) of each contact unit (9, 11) and the bottom (3) of the lower part (2).

## Revendications

1. Disjoncteur pour courants élevés et basse tension, comprenant:
un boîtier moulé composé d'une partie inférieure (2) et d'une partie supérieure, avec des espaces de pôles (6...8) formés par des parois intermédiaires parallèles (5);
un mécanisme d'actionnement (30), comportant un système à levier coudé (34) et agencé dans des panneaux latéraux fixes (28);
des moyens de déclenchement coopérant avec le mécanisme d'actionnement (30);
un nombre d'unités de contact (9...11) correspondant au nombre des espaces de pôles (6...8), contenant respectivement un contact fixe (16) relié à la partie inférieure (2) et plusieurs doigts de contact parallèle mobiles (18), agencés de sorte à pouvoir effectuer un pivotement limité dans un porte-contact en U (24), contre l'action de ressorts de compression de contact (26), et reliés par l'intermédiaire de conducteurs de raccordement flexibles (17) à des rails de courant fixes (13), et une unité d'extinction de l'arc (20), l'unité de contact (10) associée à un espace de pôle central (7) étant accouplée par articulation au système à levier coudé (34);
une nervure de raccordement isolante à agencement transversal (38), reliant les porte-contacts (24) de toutes les unités de contact (9...11);
**caractérisé en ce que**
la nervure de raccordement (38) contient un noyau d'acier (40) en forme de tige, surmoulé de tous les côtés d'une matière de moulage, s'étendant au-dessus des ressorts de compression de contact (26);
les porte-contacts (24) sont composés d'une matière de moulage isolante et sont reliés d'une seule pièce à la nervure de raccordement (38);
une tôle de retenue (42) est reliée de manière rigide à la nervure de raccordement (38) dans un espace de pôle central (7), accouplée par articulation au mécanisme d'actionnement (30) et agencée par pivotement dans les panneaux latéraux (28);
les conducteurs de raccordement flexibles (17) sont reliés aux rails de courant correspondants (13) dans la région proche de l'axe de pivotement géométrique (S1) de la tôle de retenue (42) et s'étendent de manière pratiquement radiale par rapport à l'axe de pivotement (51).

2. Disjoncteur selon la revendication précédente, **caractérisé en ce que** la tôle de retenue (42) a une forme en U, ses branches externes (46) renfermant latéralement le porte-contact (24) de l'unité de contact centrale (10), la tôle de retenue étant agencée dans les panneaux latéraux (28).

3. Disjoncteur selon la revendication précédente, **caractérisé en ce que** la tôle de retenue (42) est vissée par au moins un coude (48) formé sur une extrémité de sa branche centrale (44) sur la nervure de raccordement (38).

4. Disjoncteur selon la revendication précédente, **caractérisé en ce que** des leviers coudés inférieurs (36) du système à levier coudé (34) sont fixées par articulation sur les branches externes (46) dans les panneaux latéraux (28), pratiquement au milieu entre le au moins un coude (58) et les paliers (50) des branches externes (46).

5. Disjoncteur selon l'une des revendications précédentes, **caractérisé en ce que** les paliers (50) de la tôle de retenue (42) sont constitués par des charnières rivées (28) dans les panneaux latéraux.

6. Disjoncteur selon l'une des revendications précédentes, **caractérisé en ce qu'**une patte de support (60) est reliée d'une part de manière immobile au porte-contact (24) des deux unités de contact externes (9, 11) et est fixée d'autre part par articulation dans la partie inférieure (2).

7. Disjoncteur selon la revendication précédente, **caractérisé en ce qu'**une patte de support (60) est respectivement reliée par l'intermédiaire d'une charnière rivée articulée (62) à une équerre de support (64), fixée entre le rail de courant fixe (13) de l'unité de contact correspondante (9, 11) et le fond (3) de la partie inférieure (2).
